# FASCICULE DE BREVET EUROPEEN

(11) **EP 3 963 571 B1**
(45) Date de publication et mention de la délivrance du brevet: **04.01.2023**
(21) Numéro de dépôt: 20716522.6
(22) Date de dépôt: 10.04.2020
(51) Int. Cl.: G10K 11/162

(54) **GARNITURE SURFACIQUE POUR PRODUIRE UNE ATTENUATION ACOUSTIQUE**
OBERFLÄCHENVERKLEIDUNGSELEMENT ZUR ERZEUGUNG EINER AKUSTISCHEN DÄMPFUNG
SURFACE TRIM ELEMENT FOR PRODUCING AN ACOUSTIC ATTENUATION

(30) Priorité: 03.05.2019 FR 1904645
(43) Date de publication de la demande: 09.03.2022
(73) Titulaire: Office National d'Etudes et de Recherches Aérospatiales, 91120 Palaiseau (FR)
(72) Inventeur: OSMONT, Daniel, 92160 ANTONY (FR)
(74) Mandataire: Plasseraud IP
(86) Numéro de dépôt international: PCT/EP2020/060310
(87) Numéro de publication internationale: WO 2020/224916

(56) Documents cités:
- EP-A1- 3 239 973
- EP-A2- 1 022 721
- US-A1- 2012 061 176
- US-A1- 2015 114 751
- US-B1- 9 222 229

## Description

### Domaine technique

La présente description concerne une garniture surfacique pour produire une atténuation acoustique, un procédé d'atténuation d'une émission acoustique, ainsi qu'un engin ou une installation qui est muni(e) de la garniture surfacique.

### Technique antérieure

Dans de nombreux cas, des émissions acoustiques involontaires résultent de déformations par flexion de parois qui sont en contact avec des milieux où des ondes acoustiques peuvent se propager. C'est notamment de cette façon que des ondes acoustiques sont transmises à l'extérieur d'un aéronef par des portions de son fuselage, ou à l'intérieur de l'aéronef par des panneaux d'habillage internes ou des éléments de plancher. C'est aussi de cette façon que des ondes acoustiques sont transmises dans l'eau par la coque d'un navire ou d'un sous-marin. Ces émissions acoustiques involontaires provoquent une pollution sonore de l'environnement, et un inconfort pour des personnes qui s'y trouvent. Dans certains cas, notamment dans le cas d'un sous-marin, les émissions acoustiques involontaires qui sont produites par la coque dans l'eau peuvent nuire à la mission du sous-marin.

Une garniture surfacique pour produire une atténuation acoustique selon la préambule de la revendication 1 est connu, par example, par le document EP1022721 A2.

### Problème technique

Un but de la présente invention est alors d'atténuer de telles émissions acoustiques d'une façon qui soit efficace, peu onéreuse, et en provoquant une augmentation limitée du poids et de l'encombrement d'un engin ou d'une installation dont l'émission acoustique est atténuée.

### Résumé de l'invention

Selon l'invention, une garniture surfacique pour produire une atténuation acoustique comprend une structure en nappe déformable destinée à être insérée entre une paroi de base susceptible de devenir concave ou convexe dans des zones de cette paroi de base, et une paroi superficielle souple, en évitant des décollements de la structure en nappe par rapport à la paroi de base, et en évitant aussi des décollements de la paroi superficielle par rapport à la structure en nappe. Par exemple, la structure en nappe peut être destinée à être collée sur la paroi de base. De même, la paroi superficielle peut être destinée à être collée sur la structure en nappe. Alternativement, la paroi superficielle peut être directement une surface exposée de la structure en nappe. De façon générale, la paroi superficielle est destinée à être en contact avec le milieu où des ondes acoustiques peuvent se propager. La structure en nappe possède plusieurs directions d'orthotropie, chaque direction d'orthotropie étant associée à au moins une valeur respective de résistance à des cisaillements qui sont perpendiculaires à cette direction orthotropie. Alors, selon une caractéristique de l'invention, celle des directions d'orthotropie qui est associée à une valeur de résistance aux cisaillements plus faible que celle d'au moins une autre des directions d'orthotropie, est orientée perpendiculairement à la structure en nappe. De préférence, celle des directions d'orthotropie qui est associée à la valeur de résistance aux cisaillements la plus faible, par rapport à toutes les autres valeurs de résistance aux cisaillements des autres directions d'orthotropie, est orientée perpendiculairement à la structure en nappe.

Une telle garniture surfacique possède une efficacité d'atténuation acoustique d'autant plus grande qu'elle présente une résistance faible aux cisaillements qui sont parallèles à la paroi de base. En effet, des variations d'épaisseur de la structure en nappe perpendiculairement à la paroi de base, qui sont provoquées par des variations de convexité ou de concavité de cette paroi de base, atténuent l'émission acoustique qui est produite par les variations de convexité ou de concavité de la paroi de base. Or ces variations d'épaisseur de la structure en nappe sont favorisées par des glissements qui sont internes à la structure en nappe et qui sont parallèles à la paroi de base.

De plus la structure en nappe déformable selon la revendication 1 comprend :
- un ensemble de plots de base destinés à être fixés sur la paroi de base, à des emplacements qui sont répartis régulièrement sur cette paroi de base ;
- un ensemble de plots superficiels, comprenant chacun une partie de fixation destinée à être fixée à la paroi superficielle, et une partie mobile, qui sont connectées l'une à l'autre de façon à permettre des déplacements de la partie mobile par rapport à la partie de fixation parallèlement à la nappe ;
- un ensemble de nœuds intermédiaires ;
- un ensemble de premiers segments rigides et identiques, chaque premier segment s'étendant à partir de l'un des plots de base, jusqu'à un des nœuds intermédiaires, de sorte que tous les nœuds intermédiaires soient maintenus à distance de la paroi de base lorsque les plots de base sont fixés sur la paroi de base, et de sorte que les premiers segments produisent une augmentation d'un écart entre deux nœuds intermédiaires qui sont voisins dans une zone où la paroi de base est déformée pour augmenter sa convexité, et produisent une diminution du même écart lorsque la paroi de base est déformée pour augmenter sa concavité dans la zone ; et
- un ensemble de seconds segments rigides et identiques, ces seconds segments étant répartis en groupes de sorte que les seconds segments d'un même groupe connectent des nœuds intermédiaires qui sont voisins à la partie mobile d'un même plot superficiel qui est dédié à ce groupe, chaque second segment étant connecté d'une part à l'un des nœuds intermédiaires de façon à former une première liaison rotative à axe parallèle à la nappe avec un des premiers segments qui s'étend jusqu'à ce nœud intermédiaire, et connecté d'autre part à la partie mobile de l'un des plots superficiels de façon à former avec cette partie mobile de plot superficiel, une seconde liaison rotative à axe parallèle à la nappe, de sorte que lorsque l'écart entre des nœuds intermédiaires qui sont voisins augmente, le plot superficiel du groupe de seconds segments qui sont connectés à ces nœuds intermédiaires, se rapproche de la paroi de base, et lorsque l'écart entre les nœuds intermédiaires voisins diminue, le plot superficiel du groupe de seconds segments qui sont connectés à ces nœuds intermédiaires, s'éloigne de la paroi de base.

Ainsi, la garniture surfacique de l'invention est constituée d'une structure qui est essentiellement creuse. Son poids peut donc être particulièrement réduit. En outre, son épaisseur peut être faible, inférieure à cinq centimètres, voire inférieure à deux centimètres, par exemple. Enfin, une telle garniture surfacique peut être aisément fabriquée par un procédé de production par addition de matière, tel qu'un procédé d'impression tridimensionnelle. Alternativement, elle peut être fabriquée par moulage de parties de la structure en nappe, puis assemblage des parties moulées entre elles.

Dans des premières réalisations possibles de l'invention, chaque plot de base peut être adapté pour connecter plusieurs premiers segments à la paroi de base, de façon répartie angulairement autour d'une direction qui est perpendiculaire à la nappe en passant par le plot de base. Alors, deux plots de base quelconques qui sont voisins sont connectés par deux des premiers segments à un même des nœuds intermédiaires, ce nœud intermédiaire variant entre des paires différentes de plots de base voisins.

Dans des secondes réalisations possibles de l'invention, chaque plot de base peut être adapté pour connecter rigidement un des premiers segments à la paroi de base, de sorte que ce premier segment reste perpendiculaire à la paroi de base à l'endroit du plot de base.

De préférence, pour augmenter l'efficacité d'atténuation acoustique, chaque premier segment qui connecte un des plots de base à un des nœuds intermédiaires peut être plus long que chaque second segment qui connecte un des nœuds intermédiaires à un des plots superficiels.

Dans des modes préférés de réalisation de l'invention, l'une au moins des caractéristiques additionnelles suivantes peut être reproduite optionnellement, seule ou en combinaison de plusieurs d'entre elles :
- les plots de base peuvent être répartis selon un premier réseau triangulaire équilatéral, les nœuds intermédiaires selon un second réseau triangulaire équilatéral, et les plots superficiels selon un troisième réseau hexagonal. Dans ce cas, les second et troisième réseaux triangulaires équilatéraux peuvent être décalés l'un par rapport à l'autre, parallèlement à la nappe, de façon à former en superposition selon une direction qui est perpendiculaire à la nappe, un réseau hexagonal régulier. Le premier réseau triangulaire peut alors être superposé au second réseau triangulaire ou au troisième réseau triangulaire selon la direction perpendiculaire à la nappe ;
- au sein de chaque plot superficiel, la partie mobile peut être reliée à partie de fixation par une tige qui est orientée perpendiculairement à la nappe, et qui est adaptée pour se déformer par flexion. Alternativement, la partie mobile de chaque plot superficiel peut être pourvue d'une extension rigide en forme de cou qui supporte un plateau orienté parallèlement à la nappe. Dans ce dernier cas, la partie de fixation du plot superficiel peut être pourvue d'une ouverture qui est parallèle à la nappe et qui est traversée par le cou, l'ouverture possédant des dimensions qui sont intermédiaires entre celles de section transversale du cou et celles du plateau mesurées parallèlement à la nappe ;
- les plots de base d'une part, et les plots superficiels d'autre part, peuvent être répartis avec des densités moyennes respectives qui sont comprises entre un plot par 4 cm² et un plot par 225 cm², ces densités étant mesurées parallèlement à la nappe ; et
- la garniture peut comprendre en outre la paroi superficielle sur laquelle sont fixées les parties de fixation des plots superficiels. Dans ce cas, cette paroi superficielle peut comporter des ouvertures qui sont adaptées pour former chacune un passage pour un fluide, notamment pour de l'air ou de l'eau, entre deux côtés opposés de la paroi superficielle. Avantageusement, ces ouvertures peuvent avoir des tailles et/ou des formes et/ou des positions dans la paroi superficielle qui sont irrégulières ou aléatoires.

Selon une constitution possible de la structure en nappe, avantageuse pour en simplifier la fabrication, les premiers segments peuvent être continus de matière avec les plots de base et avec des parties de base des nœuds intermédiaires, pour constituer ensemble un premier treillis qui est déformable par pliage au niveau de chaque connexion entre l'un des premiers segments et l'un des plots de base, et au niveau de chaque connexion entre l'un des premiers segments et l'une des parties de base de nœuds intermédiaires. De même, les seconds segments peuvent être continus de matière avec des parties de base des parties mobiles des plots superficiels et avec des parties de sommet des nœuds intermédiaires, pour constituer ensemble un deuxième treillis qui est déformable par pliage au niveau de chaque connexion entre l'un des seconds segments et l'une des parties de base de parties mobiles de plots superficiels, et au niveau de chaque connexion entre l'un des seconds segments et l'une des parties de sommet de nœuds intermédiaires. Alors, les parties de base des nœuds intermédiaires qui sont contenues dans le premier treillis peuvent être connectées une-à-une rigidement aux parties de sommet des nœuds intermédiaires qui sont contenues dans le deuxième treillis. Pour une telle constitution de la structure en nappe, les parties de fixation des plots superficiels peuvent être connectées par ailleurs entre elles par des liaisons de façon à former un troisième treillis qui est destiné à être fixé sur la paroi superficielle, ou de façon à former la paroi superficielle.

Enfin, pour obtenir une atténuation acoustique qui est renforcée, la garniture peut comprendre deux structures en nappes chacune conforme à l'invention, qui sont superposées. Alors, la paroi superficielle de celles des deux structures en nappes qui est contigüe à la paroi de base fait fonction de paroi de base pour l'autre structure en nappe. Dans ce cas, la garniture comprend en outre une seconde structure en nappe déformable, qui est disposée d'un côté de la paroi superficielle opposée à la première structure en nappe déformable, et qui comprend :
- un second ensemble de plots de base fixés sur la paroi superficielle, à des emplacements qui sont répartis régulièrement sur la paroi superficielle ;
- un second ensemble de plots superficiels, comprenant chacun une partie de fixation destinée à être fixée à une seconde paroi superficielle, et une partie mobile, qui sont connectées l'une à l'autre de façon à permettre des déplacements de la partie mobile par rapport à la partie de fixation parallèlement à la nappe de seconde structure en nappe ;
- un second ensemble de nœuds intermédiaires ;
- un second ensemble de premiers segments rigides et identiques, chaque premier segment du second ensemble de premiers segments s'étendant à partir de l'un des plots de base du second ensemble de plots de base, jusqu'à un des nœuds intermédiaires du second ensemble de nœuds intermédiaires, de sorte que tous les nœuds intermédiaires du second ensemble de nœuds intermédiaires soient maintenus à distance de la paroi superficielle, et de sorte que les premiers segments du second ensemble de premiers segments produisent une augmentation d'un écart entre deux nœuds intermédiaires du second ensemble de nœuds intermédiaires, qui sont voisins dans une zone où la paroi superficielle est déformée pour augmenter sa convexité, et produisent une diminution de cet écart lorsque la paroi superficielle est déformée pour augmenter sa concavité dans la zone ;
- un second ensemble de seconds segments rigides et identiques, ces seconds segments étant répartis en seconds groupes de sorte que les seconds segments d'un même second groupe connectent des nœuds intermédiaires voisins du second ensemble de nœuds intermédiaires à la partie mobile d'un même plot superficiel du second ensemble de plots superficiels, qui est dédié au second groupe, chaque second segment du second ensemble de seconds segments étant connecté d'une part à l'un des nœuds intermédiaires du second ensemble de nœuds intermédiaires de façon à former une troisième liaison rotative à axe parallèle à la nappe avec chaque premier segment du second ensemble de premiers segments qui s'étend jusqu'à ce nœud intermédiaire, et connecté d'autre part à la partie mobile de l'un des plots superficiels du second ensemble de plots superficiels de façon à former avec cette partie mobile du plot superficiel, une quatrième liaison rotative à axe parallèle à la nappe, de sorte que lorsque l'écart entre des nœuds intermédiaires du second ensemble de nœuds intermédiaires qui sont voisins, augmente, le plot superficiel du second groupe de seconds segments qui sont connectés à ces nœuds intermédiaires, se rapproche de la paroi superficielle, et lorsque l'écart entre les nœuds intermédiaires voisins diminue, le plot superficiel du second groupe de seconds segments qui sont connectés à ces nœuds intermédiaires, s'éloigne de la paroi superficielle ;
- optionnellement, une seconde paroi superficielle, sur laquelle sont fixées les parties de fixation des plots superficiels du second ensemble de plots superficiels.

Un deuxième aspect de l'invention propose un procédé d'atténuation d'une émission acoustique qui est provoquée par une déformation en flexion d'une paroi de base. Ce procédé comprend une étape de fixation sur la paroi de base, d'une garniture surfacique qui est conforme au premier aspect de l'invention. En outre, lorsque la garniture surfacique ne comprend ou n'incorpore pas initialement la paroi superficielle, le procédé peut comprendre aussi une étape de fixation de la paroi superficielle sur la structure en nappe, le cas échéant sur les parties de fixation des plots superficiels de la structure en nappe.

Enfin, un troisième aspect de l'invention propose un engin ou une installation qui est susceptible de produire une émission acoustique par déformation en flexion d'une paroi de cet engin ou installation, cette paroi étant munie d'une garniture surfacique conforme au premier aspect de l'invention, et faisant fonction de paroi de base pour cette garniture. Un tel engin ou installation peut être une portion d'un mur d'isolation phonique, notamment une portion d'un mur routier d'isolation phonique, une cloison de salle de concert ou d'entraînement musical, une cloison d'un compartiment à moteur ou de traitement aéraulique, une canalisation, un aéronef, un navire ou un sous-marin. Dans le cas d'un aéronef, la paroi concernée de l'engin peut être une portion d'une structure de l'aéronef, une portion de plancher de l'aéronef ou un panneau d'habillage intérieur d'une cabine de l'aéronef. Dans le cas d'un navire ou d'un sous-marin, la paroi concernée de l'engin peut être une portion de coque du navire ou du sous-marin, une portion de plancher ou une cloison du navire ou du sous-marin.

### Brève description des figures

Les caractéristiques et avantages de la présente invention apparaîtront plus clairement dans la description détaillée ci-après d'exemples de réalisation non-limitatifs, en référence aux figures annexées parmi lesquelles :
[Fig. 1a] est une section transversale d'une garniture surfacique conforme à l'invention, selon une première configuration possible ;
[Fig. 1b] correspond à [Fig. 1a] pour une seconde configuration possible ;
[Fig. 2] est une vue en perspective d'une variante possible pour la garniture surfacique de [Fig. 1a];
[Fig. 3] est une section transversale qui illustre une constitution possible d'une garniture surfacique conforme à l'invention ;
[Fig. 4a] est un agrandissement de section transversale pour une partie d'une garniture surfacique qui est conforme à l'invention, selon un premier mode de réalisation de cette partie de garniture ;
[Fig. 4b] correspond à [Fig. 4a] pour une second mode de réalisation de la partie de garniture surfacique ;
[Fig. 5] est une vue en perspective d'une paroi superficielle pouvant être utilisée pour une garniture surfacique conforme à l'invention ;
[Fig. 6] illustre un perfectionnement de l'invention ; et
[Fig. 7] correspond à [Fig. 1a] pour d'autres constitutions possibles de garnitures surfaciques conformes à l'invention.

### Description détaillée de l'invention

Pour raison de clarté, les dimensions des éléments qui sont représentés dans ces figures ne correspondent ni à des dimensions réelles, ni à des rapports de dimensions réels. En outre, des références identiques qui sont indiquées dans des figures différentes désignent des éléments identiques ou qui ont des fonctions identiques.

Dans les figures, la référence 100 désigne une garniture surfacique à appliquer sur une paroi de base 101, d'un côté de cette paroi qui est en contact avec un milieu dans lequel une onde acoustique non-désirée est susceptible de se propager. La garniture surfacique 100 comprend une structure en nappe, qui est déformable et, selon les applications, elle peut inclure ou non une paroi superficielle souple 102, étant entendu que lorsque cette paroi superficielle 102 n'est pas initialement incluse dans la garniture 100, elle doit être ajoutée ultérieurement à la structure en nappe déformable pour obtenir la fonction d'atténuation acoustique. En liaison avec la nomenclature utilisée dans la partie générale de la présente description, les références indiquées dans les figures ont les significations suivantes :
110 : engin ou installation, dont une paroi est munie de la garniture surfacique 100, et fait office de paroi de base 101 ;
1 : plot de base, qui est destiné à être fixé, par exemple par collage ou thermo-soudure, à la paroi de base 101 ;
2 : plot superficiel ;
22 : partie de fixation d'un plot superficiel 2, qui est destinée à être fixée, par exemple par collage ou thermo-soudure, à la paroi superficielle 102 ;
21 : partie mobile d'un plot superficiel 2, qui est assemblée avec une partie de fixation 22 de sorte que cette partie mobile puisse se déplacer librement ou quasi-librement par rapport à la partie de fixation selon des translations qui sont parallèles à la paroi superficielle 102 ;
23 : tige de flexion, qui relie la partie mobile 21 à la partie de fixation 22 dans chaque plot superficiel 2 pour le mode de réalisation de [Fig. 4a] ;
21a ; 21b : partie de base et partie glissante, respectivement, de chaque partie mobile 21 pour le mode de réalisation de [Fig. 4b] ;
24, 25 : extension et plateau, respectivement de chaque partie glissante 21b pour le mode de réalisation de [Fig. 4b] ;
27 : liaison connectant plusieurs parties de fixation 22 de plots superficiels 2 ;
3 : nœud intermédiaire ;
3a, 3b : partie de base et partie de sommet, respectivement, de chaque nœud intermédiaire 3 pour la constitution de la structure en nappe 100 de [Fig. 3] ;
4 : premiers segments rigides, identiques les uns aux autres ;
5 : seconds segments rigides, identiques les uns aux autres ;
40, 50, 60 : premier, deuxième et troisième treillis, respectivement ; et
102o : ouverture dans la paroi superficielle 102.

L'engin 110 peut être un sous-marin, à titre d'exemple non-limitatif. Dans ce cas, la paroi de base 101 peut être constituée par une partie au moins d'une coque du sous-marin. La garniture surfacique 100 est alors appliquée sur la face externe de la coque, pour que la paroi superficielle 102 soit en contact avec l'eau externe au sous-marin.

De façon générale, la paroi superficielle 102 est portée par les plots superficiels 2 à distance de la paroi de base 101. Elle présente un compromis de souplesse et de rigidité qui est adapté pour que cette paroi superficielle 102 suive localement les déplacements des plots superficiels 2 perpendiculairement à la paroi de base 101, aux endroits de fixation des plots superficiels 2 sur la paroi superficielle 102, mais aussi pour suivre ces déplacements entre les endroits des plots superficiels 2, par effet d'entraînement. Par exemple, la paroi superficielle 102 peut être une feuille mince métallique, d'épaisseur inférieure à 0,3 mm (millimètre).

La paroi de base 101 est susceptible de transmettre des ondes acoustiques au milieu extérieur, l'eau de mer dans le cas de la coque d'un sous-marin, par des vibrations en flexion de cette paroi de base. Ainsi, elle devient localement plus convexe dans certaines zones, alors qu'elle devient localement plus concave dans des zones voisines, comme représenté dans [Fig. 1a] et [Fig. 1b]. Au cours des vibrations de la paroi de base 101, les zones de convexité et de concavité accrues sont échangées. De façon générale dans la présente description, les termes convexe et concave sont à comprendre algébriquement et relativement par rapport à une forme de référence de la paroi de base 101 : convexe signifiant que la paroi de base est à un instant donné au cours de la vibration plus convexe que sa forme de référence, et concave signifiant à l'inverse que la paroi de base est à un instant donné moins convexe que la forme de référence.

Chaque premier segment 4 est issu d'un plot de base 1, et les plots de base 1 sont tels que l'orientation de chaque premier segment 4 par rapport à la paroi de base 101 est constante, ou sensiblement constante. Autrement dit, lorsque les plots de base 1 sont fixés sur la paroi de base 101, l'orientation de chaque premier segment 4 par rapport à la paroi de base 101 à l'endroit du plot de base correspondant n'est pas destinée à varier, au moins au premier ordre. La référence D dans [Fig. 1a] et [Fig. 1b] désigne une direction qui est perpendiculaire localement à la paroi de base 101. Du fait de la courbure variable de la paroi de base 101, cette direction D varie spatialement et temporellement, mais en chaque endroit de la paroi de base 101, les premiers segments 4 ont une orientation relative qui est constante par rapport à la direction D. Pour la configuration de [Fig. 1a], les premiers segments 4 qui sont issus de plots de base 1 voisins sont connectés entre eux par leurs extrémités opposées à la paroi de base 101, aux nœuds intermédiaires 3. Ils forment ainsi deux-à-deux des triangles isocèles rigides avec la paroi de base 101 comme base de ces triangles isocèles. Bien que cette présentation soit faite dans un plan de section qui est perpendiculaire à la paroi de base 101, elle reste valable en trois dimensions comme décrit plus loin en référence à [Fig. 2]. Pour la configuration de [Fig. 1b], chaque premier segment 4 reste en permanence parallèle à la direction D, telle qu'existant à l'endroit de ce premier segment. Tous les premiers segments 4 ont une même longueur, qui peut être comprise entre quelques millimètres et quelques centimètres. Les extrémités des premiers segments 4 qui sont opposées aux plots de base 101 aboutissent aux nœuds intermédiaires 3.

Ainsi, lorsque la paroi de base 101 se déforme en flexion pour devenir localement plus convexe dans une zone, les nœuds intermédiaires 3 s'écartent entre nœuds voisins dans cette zone, comme cela apparaît aux deux côtés gauche et droit de [Fig. 1a] et [Fig. 1b]. A l'inverse, lorsque la paroi de base 101 se déforme en flexion pour devenir localement plus concave dans une zone, les nœuds intermédiaires 3 se rapprochent entre nœuds voisins dans cette zone, comme cela apparaît dans les parties centrales de [Fig. 1a] et [Fig. 1b].

Des seconds segments 5 relient les nœuds intermédiaires 3 qui sont voisins, avec une première extrémité de chaque second segment 5 qui est connectée à l'un des nœuds intermédiaires 3, et une seconde extrémité de chaque second segment 5 qui est connectée à la seconde extrémité de l'autre second segment par l'intermédiaire d'un des plots superficiels 2. Les connexions aux deux extrémités de chaque second segment 5 ont un degré de liberté de déformation par rotation, et sont conçues pour présenter une faible résistance de déformation. L'axe de déformation par rotation de chaque connexion est localement parallèle à la paroi de base 101, à l'ordre un. Par exemple, chaque connexion d'extrémité d'un des seconds segments 5 peut être réalisée par un amincissement local ou une languette flexible de liaison. Chaque connexion entre seconds segments qui est opposée aux nœuds intermédiaires 3 est reliée en outre à un plot superficiel 2. Ceux des seconds segments 5 qui aboutissent à un même des plots superficiels 2 forment un groupe de seconds segments, tel qu'introduit dans la partie générale de la présente description. Un tel groupe peut contenir un nombre variable de seconds segments 5, par exemple trois, quatre ou six seconds segments, en fonction de la géométrie tridimensionnelle de la structure en nappe. Ainsi, les premiers segments 4 forment avec les seconds segments 5 des polygones ou des polyèdres déformables, dont les côtés ont des longueurs fixes, et dont les sommets opposés sont les plots de base 1 et les plots superficiels 2, et les sommets intermédiaires sont les nœuds intermédiaires 3. En conséquence, lorsque les nœuds intermédiaires 3 s'écartent les uns des autres dans une zone de la paroi de base 101, la distance d'espacement entre la paroi de base 101 et les plots superficiels 2 diminue dans cette zone, et à l'inverse, lorsque les nœuds intermédiaires 3 se rapprochent les uns des autres dans une zone de la paroi de base 101, la distance d'espacement entre la paroi de base 101 et les plots superficiels 2 augmente dans cette zone. Ainsi, une déformation de la paroi de base 101 qui augmente sa convexité à un instant donné est transmise à la paroi superficielle 102 avec une augmentation de convexité qui est réduite par rapport à la paroi de base au même instant. De même, une déformation de la paroi de base 101 qui augmente sa concavité à un instant donné est transmise à la paroi superficielle 102 avec une augmentation de concavité qui est réduite par rapport à la paroi de base au même instant. Les vibrations de la paroi de base 101 en contact avec le milieu extérieur étant remplacées par celles de la paroi superficielle 102, l'émission acoustique qui est produite par ces vibrations dans le milieu extérieur est réduite en amplitude.

Dans [Fig 1a], [Fig. 1b], [Fig. 2] et [Fig. 6], la référence R1 désigne la liaison rotative entre un premier segment 4 et un second segment 5 au niveau d'un nœud intermédiaire 3, et la référence R2 désigne la liaison rotative entre un second segment 5 et une partie mobile 21 de plot superficiel 2. Ces liaisons rotatives R1 et R2 ont été appelées première et seconde liaisons rotatives, respectivement, dans la partie générale de la présente description.

La longueur des seconds segments 5 peut être adaptée par rapport à la forme au repos, ou forme de référence, de la paroi de base 101, et au taux d'atténuation qui est voulu pour l'émission d'onde acoustique. Notamment, lorsque la paroi de base 101 est plane au repos, et que les seconds segments 5 ont des longueurs qui sont égales à celles des premiers segments 4, la structure en nappe qui vient d'être décrite procure localement à la paroi superficielle 102 une courbure qui est opposée à celle de la paroi de base 101. De façon générale, tous les seconds segments 5 ont une même longueur, qui peut aussi être comprise entre quelques millimètres et quelques centimètres.

Avantageusement, la paroi superficielle 102 peut être pourvue d'ouvertures 102o (voir [Fig. 5]), de sorte que le milieu externe puisse remplir l'intervalle entre la paroi de base 101 et la paroi superficielle 102. Alors, l'émission acoustique dans le milieu externe résulte non seulement des déplacements de la paroi superficielle 102, mais aussi de ceux de la paroi de base 101 à travers les ouvertures 102o. Un brouillage acoustique en résulte, qui contribue à l'atténuation. Pour plus d'efficacité du brouillage, les ouvertures 102o peuvent être réparties aléatoirement dans la paroi superficielle 102, et avoir des dimensions respectives aléatoires.

[Fig. 2] montre un exemple de répartition des plots de base 1, des plots superficiels 2 et des nœuds intermédiaires 3 parallèlement à la paroi de base 101, pour la configuration de [Fig. 1a]. Les plots de base 1 forment un réseau triangulaire équilatéral, et les plots superficiels 2 sont superposés aux plots de base 1 selon la direction D. Les nœuds intermédiaires 3 forment alors aussi un réseau triangulaire équilatéral, qui est entrelacé à celui des plots de base 1 dans une projection des réseaux sur la paroi de base 101. L'Homme du métier saura transférer une telle géométrie tridimensionnelle à symétrie axiale d'ordre trois à la configuration de [Fig. 1b]. Dans cette autre configuration, les nœuds intermédiaires 3 forment un réseau triangulaire équilatéral qui est superposé à celui des plots de base 1 selon la direction D, et les plots superficiels 2 forment un autre réseau triangulaire équilatéral qui est entrelacé à celui des plots de base 1 dans une projection des réseaux sur la paroi de base 101. D'autres géométries tridimensionnelles peuvent être adoptées alternativement, notamment à symétrie axiale d'ordre quatre.

De telles structures en nappes peuvent être fabriquées par impression tridimensionnelle, couramment désignée par impression 3D.

[Fig. 3] illustre une composition possible de la structure en nappe, qui facilite d'autres modes de fabrication, notamment par moulage de matériau thermodurcissable. Pour cela, chaque nœud intermédiaire 3 peut être séparé en une partie de base 3a et une partie de sommet 3b. Alors un premier treillis 40 peut être fabriqué, qui regroupe en un réseau continûment connecté les plots de base 1, les premiers segments 4 et les parties de base 3a des nœuds intermédiaires 3. Ce premier treillis 40 peut être moulé dans une forme générale qui est plane, puis mis en forme par pliage aux deux extrémités de tous les premiers segments 4. De même, chaque partie mobile 21 de plot superficiel 2 peut être séparée en une partie de base 21a et une partie glissante 21b, en plus de la séparation de chaque plot superficiel 2 en une partie mobile 21 et une partie de fixation 22 comme décrit plus loin en référence à [Fig. 4b]. Alors un deuxième treillis 50 peut être fabriqué, qui regroupe en un autre réseau continûment connecté les parties de sommet 3b de nœuds intermédiaires 3, les seconds segments 5 et les parties de base 21a des parties mobiles 21 de plots superficiels 2. Ce deuxième treillis 50 peut aussi être moulé dans une forme générale plane, puis mis en forme par pliage aux deux extrémités de tous les seconds segments 5. Enfin, un troisième treillis 60 peut être fabriqué, qui regroupe les parties de fixation 22 des plots superficiels 2 en encore un autre réseau continûment connecté, avec des liaisons 27 qui sont intermédiaires entre parties de fixation 22 voisines. La structure en nappe peut alors être constituée en assemblant, par exemple par collage ou thermo-soudure, les parties de base 3a de nœuds intermédiaires 3 du premier treillis 40 avec les parties de sommet 3b de nœuds intermédiaires 3 du deuxième treillis 50, et en assemblant les parties de base 21a des parties mobiles 21 de plots superficiels 2 du deuxième treillis 50 avec des parties complémentaires de plots superficiels 2, reliées au troisième treillis 60. Pour cela, chaque partie de base 21a peut être pourvue d'un téton qui est destiné à être inséré définitivement dans un trou de partie glissante correspondante 21b de partie mobile 21 de plot superficiel 2.

Pour permettre un fonctionnement d'atténuation acoustique, chaque partie mobile 21 d'un plot superficiel 2 doit être mobile par rapport à la partie de fixation 22 du même plot superficiel 2, cette partie de fixation 22 étant fixée rigidement à la paroi superficielle 2. Des mouvements de translation parallèlement à la paroi de base 101, ou de façon équivalente parallèlement à la paroi superficielle 102, de chaque partie mobile 21 de plot superficiel 2 doivent être possibles. [Fig. 4a] illustre une première façon de réaliser de telles liaisons au sein de chaque plot superficiel 2. Pour cela, la partie mobile 21 de chaque plot superficiel 2 peut être connectée par une tige respective 23 qui est souple en flexion, à la partie de fixation 22 du plot superficiel 2. Un décalage de translation parallèlement à la paroi superficielle 102, entre la partie mobile 21 et la partie de fixation 22, est permis par flexion de la fige 23. Une résistance contre un tel décalage peut être d'autant plus faible, pour augmenter l'efficacité d'atténuation acoustique, que la tige 23 est longue et mince. Pour cela, la partie mobile 21 peut posséder une forme en retrait, par rapport aux extrémités des seconds segments 5 et en direction de la paroi de base 101, afin de limiter une épaisseur totale de la structure en nappe.

[Fig. 4b] illustre une autre façon de réaliser les liaisons à deux degrés de liberté de translation au sein de chaque plot superficiel 2. Pour cela, chaque second segment 5 est connecté à la partie de base 21a d'une partie mobile 21 de plot superficiel 2 par des liaisons rotatives R2, et la partie de base 21a de partie mobile 21 est associée avec la partie de fixation 22 du même plot superficiel 2 par l'intermédiaire d'une partie glissante 21b de la partie mobile 21. La partie glissante 21b procure une liaison de glissement avec la partie de fixation 22. La partie glissante 21b est rigidement connectée à la partie de base 21a, et peut comprendre une extension 24 en forme de cou et un plateau 25 qui est porté par l'extension 24. La partie de fixation 22 comporte alors une cavité 22a qui est plus grande latéralement que le plateau 25, et qui possède une profondeur supérieure à l'épaisseur de ce dernier. Elle comporte aussi un étrangement 22b, ou col, qui ferme partiellement la cavité 22a tout en laissant une ouverture 26 plus grande que la section de l'extension 24. Ainsi, lorsque l'ouverture 26 est en outre plus petite latéralement que le plateau 25, seuls des mouvements de translation qui sont parallèles à la paroi superficielle 102 sont possibles pour la partie de base 21a par rapport à la paroi superficielle 102, par glissement du plateau 25 dans la cavité 22a. Eventuellement, l'ensemble des liaisons 27 peut être formée de deux couches superposées 27a et 27b, dont l'une, 27a, forme les cavités 22a, et l'autre 27b, forme les cols 22b.

[Fig. 6] montre un empilement de deux garnitures surfaciques 100 et 100', qui peuvent être identiques. Les références 1'-5' qui sont relatives à la garniture surfacique 100' correspondent respectivement aux références 1-5 de la garniture surfacique 100. Les liaisons rotatives R1' et R2' de la garniture surfacique 100' correspondent aux liaisons rotatives R1 et R2 de la garniture surfacique 100, et ont été appelées troisièmes et quatrièmes liaisons rotatives, respectivement, dans la partie générale de la présente description. La paroi superficielle 102, qui est portée par les plots superficiels 2 de la garniture surfacique 100, fait fonction de paroi de base pour la garniture surfacique 100'. La référence 102' désigne une seconde paroi superficielle déformable, qui est en contact avec le milieu extérieur dans lequel des ondes acoustiques sont susceptibles de se propager, et à laquelle sont fixées des parties de fixation des plots superficiels 2'. Grâce aux déformations cumulées des deux garnitures surfaciques 100 et 100', une efficacité d'atténuation acoustique qui est supérieure peut ainsi être obtenue.

Enfin, [Fig. 7] montre un autre type de réalisations de garnitures surfaciques 100 qui sont aussi conformes à l'invention, et pour chacune desquelles la structure en nappe est constituée par une couche d'un matériau orthotrope. Ce matériau possède des plans de glissement PG qui sont parallèles à la paroi de base 101. La paroi superficielle 102 peut être une couche souple qui est collée sur la couche de matériau orthotrope, par exemple une couche à fonction supplémentaire de protection, ou bien être directement formée par une surface de la couche du matériau orthotrope qui est opposée à la paroi de base 101. De façon symbolique, [Fig. 7] montre qu'une déformation de la paroi de base 101 qui augmente localement sa convexité provoque un amincissement du matériau orthotrope à cet endroit entre deux plans de glissement PG (voir dans les parties gauche et droite de la figure). A l'inverse, une déformation de la paroi de base 101 qui augmente localement sa concavité provoque un épaississement local du matériau orthotrope entre deux plans de glissement PG (voir dans la partie centrale de la figure). L'accumulation de ces variations locales d'épaisseur, selon chaque direction D qui est perpendiculaire localement à la paroi de base 101, résulte en des variations de courbure pour la paroi superficielle 102 qui sont plus faibles que celles de la paroi de base 101. De cette façon, pour des déformations par flexion de la paroi de base 101 qui sont identiques, l'onde acoustique qui est émise par la paroi superficielle 102 possède une amplitude inférieure à celle qui aurait été émise directement par la paroi de base 101.

Il est entendu que l'invention peut être reproduite en modifiant des aspects secondaires des modes de réalisation qui ont été décrits en détail ci-dessus, tout en conservant certains au moins des avantages cités. Notamment, toutes les valeurs numériques qui ont été citées ne l'ont été qu'à titre d'illustration, et peuvent être changées en fonction de l'application considérée.

## Revendications

1. Garniture surfacique (100) pour produire une atténuation acoustique, comprenant une structure en nappe déformable qui est destinée à être insérée entre une paroi de base (101) qui est susceptible de devenir concave ou convexe dans des zones de ladite paroi de base, et une paroi superficielle (102) souple, en évitant des décollements de la structure en nappe par rapport à la paroi de base, et en évitant aussi des décollements de la paroi superficielle par rapport à la structure en nappe,
ladite structure en nappe ayant plusieurs directions d'orthotropie, chaque direction d'orthotropie étant associée à au moins une valeur respective de résistance à des cisaillements qui sont perpendiculaires à ladite direction orthotropie,
une des directions d'orthotropie qui est associée à une valeur de résistance aux cisaillements plus faible que la valeur de résistance aux cisaillements d'au moins une autre des directions d'orthotropie, étant orientée perpendiculairement à la structure en nappe,
**caractérisée en ce que** la structure en nappe déformable comprend :
- un ensemble de plots de base (1) destinés à être fixés sur la paroi de base (101), à des emplacements qui sont répartis régulièrement sur ladite paroi de base ;
- un ensemble de plots superficiels (2), comprenant chacun une partie de fixation (22) destinée à être fixée à la paroi superficielle (102), et une partie mobile (21), qui sont connectées l'une à l'autre de façon à permettre des déplacements de la partie mobile par rapport à la partie de fixation parallèlement à la nappe ;
- un ensemble de nœuds intermédiaires (3) ;
- un ensemble de premiers segments (4) rigides et identiques, chaque premier segment s'étendant à partir de l'un des plots de base (1), jusqu'à un des nœuds intermédiaires (3), de sorte que tous les nœuds intermédiaires soient maintenus à distance de la paroi de base (101) lorsque les plots de base sont fixés sur ladite paroi de base, et de sorte que les premiers segments produisent une augmentation d'un écart entre deux nœuds intermédiaires qui sont voisins dans une zone où la paroi de base est déformée pour augmenter une convexité de ladite paroi de base, et produisent une diminution dudit écart lorsque ladite paroi de base est déformée pour augmenter une concavité de ladite paroi de base dans ladite zone ; et
- un ensemble de seconds segments (5) rigides et identiques, lesdits seconds segments étant répartis en groupes de sorte que les seconds segments d'un même groupe connectent des nœuds intermédiaires (3) qui sont voisins à la partie mobile (21) d'un même plot superficiel (2) qui est dédié audit groupe, chaque second segment étant connecté d'une part à l'un des nœuds intermédiaires de façon à former une première liaison rotative (R1) à axe parallèle à la nappe avec chaque premier segment qui s'étend jusqu'audit nœud intermédiaire, et connecté d'autre part à la partie mobile de l'un des plots superficiels de façon à former avec ladite partie mobile du plot superficiel, une seconde liaison rotative (R2) à axe parallèle à la nappe, de sorte que lorsque l'écart entre des nœuds intermédiaires qui sont voisins augmente, le plot superficiel du groupe de seconds segments qui sont connectés auxdits nœuds intermédiaires, se rapproche de la paroi de base (101), et lorsque ledit écart entre nœuds intermédiaires voisins diminue, ledit plot superficiel du groupe de seconds segments qui sont connectés auxdits nœuds intermédiaires, s'éloigne de la paroi de base.

2. Garniture surfacique (100) selon la revendication 1, dans laquelle chaque plot de base (1) est adapté pour connecter plusieurs premiers segments (4) à la paroi de base (101), de façon répartie angulairement autour d'une direction (D) qui est perpendiculaire à la nappe en passant par le plot de base, et dans laquelle deux plots de base quelconques qui sont voisins sont connectés par deux des premiers segments à un même des nœuds intermédiaires (3), ledit nœud intermédiaire variant entre des paires différentes de plots de base voisins.

3. Garniture surfacique (100) selon la revendication 1, dans laquelle chaque plot de base (1) est adapté pour connecter rigidement un des premiers segments (4) à la paroi de base (101), de sorte que ledit premier segment reste perpendiculaire à ladite paroi de base à l'endroit dudit plot de base.

4. Garniture surfacique (100) selon l'une quelconque des revendications 1 à 3, dans laquelle chaque premier segment (4) qui connecte un des plots de base (1) à un des nœuds intermédiaires (3) est plus long que chaque second segment (5) qui connecte un des nœuds intermédiaires à un des plots superficiels (2).

5. Garniture surfacique (100) selon l'une quelconque des revendications 1 à 4, dans laquelle les plots de base (1) sont répartis selon un premier réseau triangulaire équilatéral, les nœuds intermédiaires (3) sont répartis selon un second réseau triangulaire équilatéral, et les plots superficiels (2) sont répartis selon un troisième réseau hexagonal, les second et troisième réseaux triangulaires équilatéraux étant décalés l'un par rapport à l'autre, parallèlement à la nappe, de façon à former en superposition selon une direction (D) qui est perpendiculaire à la nappe, un réseau hexagonal régulier, et
le premier réseau triangulaire étant superposé au second réseau triangulaire ou au troisième réseau triangulaire selon la direction perpendiculaire à la nappe.

6. Garniture surfacique (100) selon l'une quelconque des revendications 1 à 5, dans laquelle, au sein de chaque plot superficiel (2), la partie mobile (21) est reliée à partie de fixation (22) par une tige (23) qui est orientée perpendiculairement à la nappe, et qui est adaptée pour se déformer par flexion.

7. Garniture surfacique (100) selon l'une quelconque des revendications 1 à 5, dans laquelle, au sein de chaque plot superficiel (2), la partie mobile (21) est pourvue d'une extension rigide (24) en forme de cou qui supporte un plateau (25) orienté parallèlement à la nappe, et la partie de fixation (22) est pourvue d'une ouverture (26) qui est parallèle à la nappe et qui est traversée par le cou, et ladite ouverture possède des dimensions qui sont intermédiaires entre des dimensions de section transversale du cou et des dimensions du plateau mesurées parallèlement à la nappe.

8. Garniture surfacique (100) selon l'une quelconque des revendications 1 à 7, dans laquelle les premiers segments (4) sont continus de matière avec les plots de base (1) et avec des parties de base (3a) des nœuds intermédiaires (3), et constituent ensemble un premier treillis (40) qui est déformable par pliage au niveau de chaque connexion entre l'un desdits premiers segments et l'un desdits plots de base, et au niveau de chaque connexion entre l'un desdits premiers segments et l'une desdites parties de base de nœuds intermédiaires,
et dans laquelle les seconds segments (5) sont continus de matière avec des parties de base (21a) des parties mobiles (21) des plots superficiels (2) et avec des parties de sommet (3b) des nœuds intermédiaires (3), et constituent ensemble un deuxième treillis (50) qui est déformable par pliage au niveau de chaque connexion entre l'un desdits seconds segments et l'une des parties de base de parties mobiles de plots superficiels, et
au niveau de chaque connexion entre l'un desdits seconds segments et l'une desdites parties de sommet de nœuds intermédiaires,
les parties de base (3a) des nœuds intermédiaires (3) contenues dans le premier treillis (40) étant connectées une-à-une rigidement aux parties de sommet (3b) des nœuds intermédiaires contenues dans le deuxième treillis (50),
et dans laquelle les parties de fixation (22) des plots superficiels (2) sont connectées par ailleurs entre elles par des liaisons (27) de façon à former un troisième treillis (60) qui est destiné à être fixé sur la paroi superficielle (102), ou de façon à former ladite paroi superficielle.

9. Garniture surfacique (100) selon l'une quelconque des revendications 1 à 8, comprenant en outre la paroi superficielle (102) sur laquelle sont fixées les parties de fixation (22) des plots superficiels (2).

10. Garniture surfacique (100) selon la revendication 9, dans laquelle la paroi superficielle (102) comporte des ouvertures (102o) qui sont adaptées pour former chacune un passage pour un fluide, notamment pour de l'air ou de l'eau, entre deux côtés opposés de ladite paroi superficielle, les ouvertures pouvant avoir des tailles et/ou des formes et/ou des positions dans ladite paroi superficielle qui sont irrégulières ou aléatoires.

11. Garniture surfacique (100) selon la revendication 9 ou 10, comprenant en outre une seconde structure en nappe déformable, ladite seconde structure en nappe déformable étant disposée d'un côté de la paroi superficielle (102) opposée à ladite structure en nappe déformable, et comprenant :
- un second ensemble de plots de base (1') fixés sur la paroi superficielle (102), à des emplacements qui sont répartis régulièrement sur ladite paroi superficielle ;
- un second ensemble de plots superficiels (2'), comprenant chacun une partie de fixation destinée à être fixée à une seconde paroi superficielle (102'), et une partie mobile, qui sont connectées l'une à l'autre de façon à permettre des déplacements de ladite partie mobile par rapport à ladite partie de fixation parallèlement à la nappe de seconde structure en nappe ;
- un second ensemble de nœuds intermédiaires (3') ;
- un second ensemble de premiers segments (4') rigides et identiques, chaque premier segment dudit second ensemble de premiers segments s'étendant à partir de l'un des plots de base (1') dudit second ensemble de plots de base, jusqu'à un des nœuds intermédiaires (2') dudit second ensemble de nœuds intermédiaires, de sorte que tous les nœuds intermédiaires dudit second ensemble de nœuds intermédiaires soient maintenus à distance de la paroi superficielle (102), et de sorte que les premiers segments dudit second ensemble de premiers segments produisent une augmentation d'un écart entre deux nœuds intermédiaires dudit second ensemble de nœuds intermédiaires, qui sont voisins dans une zone où la paroi superficielle est déformée pour augmenter une convexité de ladite paroi superficielle, et produisent une diminution dudit écart lorsque ladite paroi superficielle est déformée pour augmenter une concavité de ladite paroi superficielle dans ladite zone ;
- un second ensemble de seconds segments (5') rigides et identiques, lesdits seconds segments étant répartis en seconds groupes de sorte que les seconds segments d'un même second groupe connectent des nœuds intermédiaires (3') voisins dudit second ensemble de nœuds intermédiaires à la partie mobile d'un même plot superficiel (2') dudit second ensemble de plots superficiels, qui est dédié audit second groupe, chaque second segment dudit second ensemble de seconds segments étant connecté d'une part à l'un des nœuds intermédiaires dudit second ensemble de nœuds intermédiaires de façon à former une troisième liaison rotative à axe parallèle à la nappe avec chaque premier segment dudit second ensemble de premiers segments qui s'étend jusqu'audit nœud intermédiaire, et connecté d'autre part à la partie mobile de l'un des plots superficiels dudit second ensemble de plots superficiels de façon à former avec ladite partie mobile du plot superficiel, une quatrième liaison rotative à axe parallèle à la nappe, de sorte que lorsque l'écart entre des nœuds intermédiaires dudit second ensemble de nœuds intermédiaires qui sont voisins, augmente, le plot superficiel (2') du second groupe de seconds segments qui sont connectés auxdits nœuds intermédiaires (3'), se rapproche de la paroi superficielle (102), et lorsque ledit écart entre nœuds intermédiaires voisins diminue, ledit plot superficiel du second groupe de seconds segments qui sont connectés auxdits nœuds intermédiaires, s'éloigne de la paroi superficielle ; et
- optionnellement, une seconde paroi superficielle (102'), sur laquelle sont fixées les parties de fixation des plots superficiels (2') du second ensemble de plots superficiels.

12. Procédé d'atténuation d'une émission acoustique qui est provoquée par une déformation en flexion d'une paroi de base (101), comprenant une étape de fixation sur ladite paroi de base, d'une garniture surfacique (100) conforme à l'une quelconque des revendications 1 à 11.

13. Engin ou installation (110) susceptible de produire une émission acoustique par déformation en flexion d'une paroi dudit engin ou installation, ladite paroi étant munie d'une garniture surfacique (100) conforme à l'une quelconque des revendications 1 à 11, et faisant fonction de paroi de base (101) pour ladite garniture.

14. Engin ou installation (110) selon la revendication 13, sélectionné parmi une portion d'un mur d'isolation phonique, une cloison de salle de concert ou d'entraînement musical, une cloison d'un compartiment à moteur ou de traitement aéraulique, une canalisation, un aéronef, un navire et un sous-marin.

## Patentansprüche

1. Oberflächenverkleidungselement (100) zum Erzeugen einer akustischen Dämpfung, umfassend eine verformbare Mattenstruktur, die dazu bestimmt ist, zwischen einer Basiswand (101), die in Bereichen der Basiswand konkav oder konvex werden kann, und einer flexiblen Oberflächenwand (102) eingefügt zu werden, wobei ein Ablösen der Mattenstruktur von der Basiswand und auch ein Ablösen der Oberflächenwand von der Mattenstruktur vermieden wird,
wobei die flächige Struktur mehrere Orthotropie-Richtungen aufweist, wobei jede Orthotropie-Richtung mit wenigstens einem entsprechenden Widerstandswert gegen Scherungen verbunden ist, die senkrecht zu der Orthotropie-Richtung verlaufen,
wobei eine der Orthotropie-Richtungen, die mit einem Scherfestigkeitswert verbunden ist, der niedriger ist als der Scherfestigkeitswert von wenigstens einer anderen der Orthotropie-Richtungen, senkrecht zu der Mattenstruktur ausgerichtet ist,
**dadurch gekennzeichnet, dass** die verformbare Mattenstruktur umfasst:
- einen Satz Basisnoppen (1), die dazu bestimmt sind, an der Basiswand (101) an Stellen befestigt zu werden, die gleichmäßig über die Basiswand verteilt sind;
- einen Satz Oberflächennoppen (2), die jeweils einen Befestigungsteil (22) umfassen, der an der Oberflächenwand (102) befestigt werden soll, und einen beweglichen Teil (21) umfassen, die derart miteinander verbunden sind, dass Bewegungen des beweglichen Teils relativ zum Befestigungsteil parallel zur Matte möglich sind;
- einen Satz Zwischenknoten (3);
- einen Satz identischer starrer erster Segmente (4), wobei sich jedes erste Segment von einer der Basisnoppen (1) zu einem der Zwischenknoten (3) erstreckt, derart dass alle Zwischenknoten zu der Basiswand (101) in Abstand gehalten werden, wenn die Basisnoppen an dieser Basiswand befestigt sind, und derart, dass die ersten Segmente eine Vergrößerung eines Abstands zwischen zwei Zwischenknoten bewirken, die in einem Bereich benachbart sind, in dem die Basiswand verformt ist, um eine Konvexität der Basiswand zu vergrößern, und eine Verringerung des Abstands bewirken, wenn die Basiswand verformt ist, um eine Konkavität der Basiswand in dem Bereich zu vergrößern; und
- einen Satz identischer starrer zweiter Segmente (5), wobei die zweiten Segmente in Gruppen aufgeteilt sind, derart dass die zweiten Segmente einer gleichen Gruppe Zwischenknoten (3) verbinden, die zu dem beweglichen Teil (21) einer gleichen Oberflächennoppe (2) benachbart sind, die der Gruppe zugeordnet ist, wobei jedes zweite Segment einerseits mit einem der Zwischenknoten verbunden ist, um eine erste Drehverbindung (R1) mit einer Achse parallel zur Matte mit jedem ersten Segment zu bilden, das sich bis zu dem Zwischenknoten erstreckt, und andererseits mit dem beweglichen Teil eines der Oberflächenknoten verbunden ist, um mit dem beweglichen Teil des Oberflächenknotens eine zweite Drehverbindung (R2) mit einer Achse parallel zur Matte zu bilden, derart dass, wenn sich der Abstand zwischen benachbarten Zwischenknoten vergrößert, sich die Oberflächennoppe der Gruppe zweiter Segmente, die mit den Zwischenknoten verbunden sind, der Basiswand (101) nähert, und wenn der Abstand zwischen benachbarten Zwischenknoten abnimmt, sich die Oberflächennoppe der Gruppe zweiter Segmente, die mit den Zwischenknoten verbunden sind, von der Basiswand entfernt.

2. Oberflächenverkleidungselement (100) nach Anspruch 1, wobei jede Basisnoppe (1) dazu ausgebildet ist, mehrere erste Segmente (4) mit der Basiswand (101) zu verbinden, und zwar winkelmäßig verteilt um eine Richtung (D), die senkrecht zu der Matte durch die Basisnoppe verläuft, und wobei zwei beliebige benachbarte Basisnoppen durch zwei der ersten Segmente mit demselben der Zwischenknoten (3) verbunden sind, wobei der Zwischenknoten zwischen verschiedenen Paaren benachbarter Basisnoppen variiert.

3. Oberflächenverkleidungselement (100) nach Anspruch 1, wobei jede Basisnoppe (1) dazu ausgebildet ist, eines der ersten Segmente (4) fest mit der Basiswand (101) zu verbinden, so dass das erste Segment an der Stelle der Basisnoppe senkrecht zur Basiswand bleibt.

4. Oberflächenverkleidungselement (100) nach einem der Ansprüche 1 bis 3, wobei jedes erste Segment (4), das eine der Basisnoppen (1) mit einem der Zwischenknoten (3) verbindet, länger ist als jedes zweite Segment (5), das einen der Zwischenknoten mit einer der Oberflächennoppen (2) verbindet.

5. Oberflächenverkleidungselement (100) nach einem der Ansprüche 1 bis 4, wobei die Basisnoppen (1) in einem ersten gleichseitigen Dreiecksnetz, die Zwischenknoten (3) in einem zweiten gleichseitigen Dreiecksnetz und die Oberflächennoppen (2) in einem dritten sechseckigen Netz angeordnet sind, wobei das zweite und das dritte gleichseitige Dreiecksnetz parallel zur Matte zueinander versetzt sind, so dass sie in einer Richtung (D), die senkrecht zur Matte verläuft, ein regelmäßiges Sechsecknetz übereinander bilden, und wobei das erste Dreiecksnetz in der Richtung senkrecht zur Matte über das zweite Dreiecksnetz oder das dritte Dreiecksnetz gelegt ist.

6. Oberflächenverkleidungselement (100) nach einem der Ansprüche 1 bis 5, wobei innerhalb jeder Oberflächennoppe (2) der bewegliche Teil (21) mit dem Befestigungsteil (22) durch einen Stift (23) verbunden ist, der senkrecht zur Matte ausgerichtet ist und dazu ausgebildet ist, sich durch Biegen zu verformen.

7. Oberflächenverkleidungselement (100) nach einem der Ansprüche 1 bis 5, wobei innerhalb jeder Oberflächennoppe (2) der bewegliche Teil (21) mit einer starren, halsförmigen Erweiterung (24) versehen ist, die eine Platte (25) trägt, die parallel zur Matte ausgerichtet ist, und wobei der Befestigungsteil (22) mit einer Öffnung (26) versehen ist, die parallel zur Matte verläuft und von dem Hals durchquert wird, und wobei die Öffnung Abmessungen aufweist, die zwischen den Querschnittsabmessungen des Halses und den Abmessungen der Platte liegen, parallel zur Matte gemessen.

8. Oberflächenverkleidungselement (100) nach einem der Ansprüche 1 bis 7, wobei die ersten Segmente (4) mit den Basisnoppen (1) und mit Basisteilen (3a) der Zwischenknoten (3) materialschlüssig sind, und zusammen ein erstes Geflecht (40) bilden, das an jeder Verbindung zwischen einem der ersten Segmente und einer der Basisnoppen und an jeder Verbindung zwischen einem der ersten Segmente und einem der Basisteile der Zwischenknoten durch Biegen verformbar ist,
und wobei die zweiten Segmente (5) mit den Basisteilen (21a) der beweglichen Abschnitte (21) der Oberflächennoppen (2) und mit den Scheitelteilen (3b) der Zwischenknoten (3) materialschlüssig sind, und zusammen ein zweites Geflecht (50) bilden, das an jeder Verbindung zwischen einem der zweiten Segmente und einem der Basisabschnitte der beweglichen Teile von Oberflächennoppen und an jeder Verbindung zwischen einem der zweiten Segmente und einem der Scheitelteile von Zwischenknoten durch Biegen verformbar ist,
wobei die Basisteile (3a) der Zwischenknoten (3), die in dem ersten Geflecht (40) enthalten sind, einzeln starr mit den Scheitelteilen (3b) der Zwischenknoten verbunden sind, die in dem zweiten Geflecht (50) enthalten sind,
und wobei die Befestigungsteile (22) der Oberflächennoppen (2) anderweitig durch Verbindungen (27) miteinander verbunden sind, um ein drittes Geflecht (60) zu bilden, das dazu bestimmt ist, an der Oberflächenwand (102) befestigt zu werden, oder dazu, die Oberflächenwand zu bilden.

9. Oberflächenverkleidungselement (100) nach einem der Ansprüche 1 bis 8, ferner umfassend die Oberflächenwand (102), an der die Befestigungsteile (22) der Oberflächennoppen (2) befestigt sind.

10. Oberflächenverkleidungselement (100) nach Anspruch 9, wobei die Oberflächenwand (102) Öffnungen (102o) aufweist, die dazu ausgebildet sind, jeweils einen Durchgang für ein Fluid, insbesondere für Luft oder Wasser, zwischen zwei gegenüberliegenden Seiten der Oberflächenwand zu bilden, wobei die Öffnungen Größen und/oder Formen und/oder Positionen in der Oberflächenwand haben können, die unregelmäßig oder willkürlich sind.

11. Oberflächenverkleidungselement (100) nach Anspruch 9 oder 10, ferner umfassend eine zweite verformbare Mattenstruktur, wobei die zweite verformbare Mattenstruktur auf einer Seite der Oberflächenwand (102) gegenüber der verformbaren Mattenstruktur angeordnet ist, und umfassend:
- einen zweiten Satz Basisnoppen (1'), die an der Oberflächenwand (102) an Stellen befestigt sind, die regelmäßig über die Oberflächenwand verteilt sind;
- einen zweiten Satz Oberflächennoppen (2'), die jeweils einen Befestigungsabschnitt umfassen, der dazu bestimmt ist, an einer zweiten Oberflächenwand (102') befestigt zu werden, und einen beweglichen Teil umfassen, die miteinander verbunden sind, um Bewegungen des beweglichen Teils in Bezug auf den Befestigungsteil parallel zur Matte mit der zweiten Mattenstruktur (30) zu ermöglichen;
- einen zweiten Satz Zwischenknoten (3');
- einen zweiten Satz starrer und identischer erster Segmente (4'), wobei sich jedes erste Segment des zweiten Satzes erster Segmente von einem der Basisknoten (1') des zweiten Satzes Basisknoten zu einem der Zwischenknoten (2') des zweiten Satzes Zwischenknoten erstreckt, so dass alle Zwischenknoten des zweiten Satzes Zwischenknoten von der Oberflächenwand (102) beabstandet gehalten werden, und so, dass die ersten Segmente des zweiten Satzes erster Segmente eine Vergrößerung eines Abstands zwischen zwei Zwischenknoten des zweiten Satzes Zwischenknoten erzeugen, die in einem Bereich benachbart sind, in dem die Oberflächenwand verformt ist, um eine Konvexität der Oberflächenwand zu vergrößern, und eine Verringerung des Abstands erzeugen, wenn die Oberflächenwand verformt ist, um eine Konkavität der Oberflächenwand in dem Bereich zu vergrößern;
- einen zweite Satz identischer, starrer zweiter Segmente (5'), wobei die zweiten Segmente in zweite Gruppen aufgeteilt sind, derart dass die zweiten Segmente einer gleichen zweiten Gruppe benachbarte Zwischenknoten (3') des zweiten Satzes Zwischenknoten mit dem beweglichen Teil einer gleichen Oberflächennoppe (2') des zweiten Satzes Oberflächennoppen verbinden, der der zweiten Gruppe zugeordnet ist, wobei jedes zweite Segment des zweiten Satzes zweiter Segmente einerseits mit einem der Zwischenknoten des zweiten Satzes Zwischenknoten verbunden ist, um eine dritte Drehverbindung mit einer Achse parallel zu der Matte mit jedem ersten Segment des zweiten Satzes erster Segmente zu bilden, die sich bis zu dem Zwischenknoten erstreckt, und andererseits mit dem beweglichen Teil eines der Oberflächennoppen des zweiten Satzes Oberflächennoppen verbunden ist, um mit dem beweglichen Teil der Oberflächennoppe eine vierte Drehverbindung mit einer Achse parallel zur Matte zu bilden, so dass, wenn der Abstand zwischen benachbarten Zwischenknoten des zweiten Satzes Zwischenknoten zunimmt, sich die Oberflächennoppe (2') der zweiten Gruppe zweiter Segmente, die mit den Zwischenknoten (3') verbunden sind, der Oberflächenwand (102) nähert, und wenn der Abstand zwischen benachbarten Zwischenknoten abnimmt, sich die Oberflächennoppe der zweiten Gruppe zweiter Segmente, die mit den Zwischenknoten verbunden sind, von der Oberflächenwand entfernt; und
- optional eine zweite Oberflächenwand (102'), an der die Befestigungsteile der Oberflächennoppen (2') des zweiten Satzes Oberflächennoppen befestigt sind.

12. Verfahren zum Dämpfen einer akustischen Emission, die durch eine Biegeverformung einer Basiswand (101) verursacht wird, umfassend einen Schritt des Befestigens eines Oberflächenverkleidungselements (100) nach einem der Ansprüche 1 bis 11 an der Basiswand.

13. Maschine oder Anlage (110), die durch Biegeverformung einer Wand der Maschine oder Anlage eine akustische Emission erzeugen kann, wobei die Wand mit einem Oberflächenverkleidungselement (100) nach einem der Ansprüche 1 bis 11 versehen ist und als Basiswand (101) für die Verkleidung dient.

14. Maschine oder Anlage (110) nach Anspruch 13, gewählt aus einem Teil einer Schallschutzwand, einer Wand eines Konzertsaals oder eines Musikübungssaals, einer Wand eines Motorraums oder eines Luftbehandlungsraums, einer Kanalisation, eines Flugzeugs, eines Schiffs oder eines Unterseeboots.

## Claims

1. A surface trim element (100) for producing an acoustic attenuation, comprising a deformable sheet structure intended to be inserted between a base wall (101) capable of becoming concave or convex in areas of said base wall, and a flexible superficial wall (102), while avoiding detachments of the sheet structure relative to the base wall, and also avoiding detachments of the superficial wall relative to the sheet structure,
said sheet structure having several directions of orthotropy, each direction of orthotropy being associated with at least one respective shear strength value against shears which are perpendicular to said direction of orthotropy,
one of the directions of orthotropy which is associated with a shear strength value lower than the shear strength value of at least one another of the directions of orthotropy, being oriented perpendicularly to the sheet structure,
**characterized in that** the deformable sheet structure comprises:
- a set of base pads (1) intended to be fixed to the base wall (101), at locations which are regularly distributed over said base wall;
- a set of superficial pads (2), each comprising an attachment part (22) intended to be fixed to the superficial wall (102), and a movable part (21), which are connected to each other so as to allow movements of the movable part relative to the attachment part parallel to the sheet;
- a set of intermediate nodes (3);
- a set of rigid and identical first segments (4), each first segment extending from one of the base pads (1) to one of the intermediate nodes (3), such that all the intermediate nodes are kept at a distance from the base wall (101) when the base pads are fixed to said base wall, and such that the first segments produce an increase in a gap between two intermediate nodes which are neighbors in an area where the base wall is deformed to increase a convexity of said base wall, and produce a decrease in said gap when said base wall is deformed to increase a concavity of said base wall in said area; and
- a set of second rigid and identical segments (5), said second segments being divided into groups such that the second segments of a same group connect intermediate nodes (3) which are neighbors to the movable part (21) of a same superficial pad (2) which is dedicated to said group, each second segment being connected on the one hand to one of the intermediate nodes so as to form a first rotating connection (R1), having its axis parallel to the sheet, with each first segment which extends to said intermediate node, and connected on the other hand to the movable part of one of the superficial pads so as to form a second rotating connection (R2), having its axis parallel to the sheet, with said movable part of the superficial pad, such that when the gap increases between intermediate nodes which are neighbors, the superficial pad of the group of second segments which are connected to said intermediate nodes moves towards the base wall (101), and when said gap between neighboring intermediate nodes decreases, said superficial pad of the group of second segments which are connected to said intermediate nodes moves away from the base wall.

2. The surface trim element (100) of claim 1, wherein each base pad (1) is adapted to connect several first segments (4) to the base wall (101), in a manner angularly distributed around a direction (D) which is perpendicular to the sheet while passing through the base pad, and wherein any two base pads which are neighbors are connected by two of the first segments to a same one of the intermediate nodes (3), said intermediate node varying between different pairs of neighboring base pads.

3. The surface trim element (100) of claim 1, wherein each base pad (1) is adapted to rigidly connect one of the first segments (4) to the base wall (101), such that said first segment remains perpendicular to said base wall at said base pad.

4. The surface trim element (100) of any one of claims 1 to 3, wherein each first segment (4) which connects one of the base pads (1) to one of the intermediate nodes (3) is longer than each second segment (5) which connects one of the intermediate nodes to one of the superficial pads (2).

5. The surface trim element (100) of any one of claims 1 to 4, wherein the base pads (1) are distributed according to a first equilateral triangular grid, the intermediate nodes (3) are distributed according to a second equilateral triangular grid, and the superficial pads (2) are distributed according to a third hexagonal grid,
the second and third equilateral triangular grids being offset relative to each other parallel to the sheet, so as to form a regular hexagonal grid in superimposition in a direction (D) perpendicular to the sheet, and
the first triangular grid being superimposed on the second triangular grid or on the third triangular grid in the direction perpendicular to the sheet.

6. The surface trim element (100) of any one of claims 1 to 5, wherein, within each superficial pad (2), the movable part (21) is connected to the attachment part (22) by a rod (23) which is oriented perpendicularly to the sheet, and which is adapted to deform by bending.

7. The surface trim element (100) of one of claims 1 to 5, wherein, within each superficial pad (2), the movable part (21) is provided with a rigid neck-shaped extension (24) which supports a plate (25) oriented parallel to the sheet, and the attachment part (22) is provided with an opening (26) which is parallel to the sheet and through which the neck passes, and said opening has dimensions that are in between the cross-sectional dimensions of the neck and the dimensions of the plate measured parallel to the sheet.

8. The surface trim element (100) of any one of claims 1 to 7, wherein the first segments (4) are integral with the base pads (1) and with the base parts (3a) of the intermediate nodes (3), and together constitute a first lattice (40) which is deformable by folding at each connection between one of said first segments and one of said base pads,
and at each connection between one of said first segments and one of said base parts of the intermediate nodes,
and wherein the second segments (5) are integral with base parts (21a) of the movable parts (21) of the superficial pads (2) and with top parts (3b) of the intermediate nodes (3), and together constitute a second lattice (50) which is deformable by folding at each connection between one of said second segments and one of the base parts of the movable parts of the superficial pads, and at each connection between one of said second segments and one of said top parts of the intermediate nodes,
the base parts (3a) of the intermediate nodes (3) contained in the first lattice (40) being rigidly connected one-to-one with the top parts (3b) of the intermediate nodes contained in the second lattice (50),
and wherein the attachment parts (22) of the superficial pads (2) are furthermore connected to each other by connections (27) so as to form a third lattice (60) which is intended to be fixed to the superficial wall (102), or so as to form said superficial wall.

9. The surface trim element (100) of any one of claims 1 to 8, further comprising the superficial wall (102) to which the attachment parts (22) of the superficial pads (2) are fixed.

10. The surface trim element (100) of claim 9, wherein the superficial wall (102) includes openings (102o) which are adapted to each form a passage for a fluid, in particular for air or water, between two opposite sides of said superficial wall, the openings able to have sizes and/or shapes and/or positions in said superficial wall which are irregular or random.

11. The surface trim element (100) of claim 9 or 10, further comprising a second deformable sheet structure, said second deformable sheet structure being arranged on a side of the superficial wall (102) that is opposite to said deformable sheet structure, and comprising:
- a second set of base pads (1') fixed to the superficial wall (102), at locations which are regularly distributed over said superficial wall;
- a second set of superficial pads (2'), each comprising an attachment part intended to be fixed to a second superficial wall (102'), and a movable part, which are connected to each other so as to allow movements of said movable part relative to said attachment part parallel to the sheet of the second sheet structure;
- a second set of intermediate nodes (3');
- a second set of rigid and identical first segments (4'), each first segment of said second set of first segments extending from one of the base pads (1') of said second set of base pads, to one of the intermediate nodes (2') of said second set of intermediate nodes, such that all the intermediate nodes of said second set of intermediate nodes are kept at a distance from the superficial wall (102), and such that the first segments of said second set of first segments produce an increase in a gap between two intermediate nodes of said second set of intermediate nodes, which are neighbors in an area where the superficial wall is deformed to increase a convexity of said superficial wall, and produce a decrease in said gap when said superficial wall is deformed to increase a concavity of said superficial wall in said area;
- a second set of rigid and identical second segments (5'), said second segments being divided into second groups such that the second segments of a same second group connect neighboring intermediate nodes (3') of said second set of intermediate nodes to the movable part of a same superficial pad (2'), of said second set of superficial pads, which is dedicated to said second group, each second segment of said second set of second segments being connected on the one hand to one of the intermediate nodes of said second set of intermediate nodes so as to form a third rotating connection, having its axis parallel to the sheet, with each first segment of said second set of first segments which extends to said intermediate node, and connected on the other hand to the movable part of one of the superficial pads of said second set of superficial pads so as to form a fourth rotating connection, having its axis parallel to the sheet, with said movable part of the superficial pad, such that when the gap increases between intermediate nodes of said second set of intermediate nodes which are neighbors, the superficial pad (2') of the second group of second segments which are connected to said intermediate nodes (3') moves towards the superficial wall (102), and when said gap between neighboring intermediate nodes decreases, said superficial pad of the second group of second segments which are connected to said intermediate nodes moves away from the superficial wall; and
- optionally, a second superficial wall (102'), to which are fixed the attachment parts of the superficial pads (2') of the second set of superficial pads.

12. A method of attenuating an acoustic emission which is caused by a bending deformation of a base wall (101), comprising a step of fixing, to said base wall, the surface trim element (100) of any one of claims 1 to 11.

13. A device or installation (110) capable of producing an acoustic emission by a bending deformation of a wall of said device or installation, said wall being provided with the surface trim element (100) of any one of claims 1 to 11, and acting as a base wall (101) for said trim element.

14. The device or installation (110) of claim 13, selected among a portion of a soundproofing wall, a wall of a concert hall or music practice room, a wall of an engine compartment or air treatment chamber, a pipeline, an aircraft, a ship, and a submarine.
